# EUROPÄISCHE PATENTSCHRIFT

(11) **EP 0 733 352 B1**
(45) Veröffentlichungstag und Bekanntmachung des Hinweises auf die Patenterteilung: **24.07.2002**
(21) Anmeldenummer: 95115581.1
(22) Anmeldetag: 02.10.1995
(51) Int. Cl.: A61H 33/00, A61H 33/02

(54) **Hydromassagedüse mit Wirbelkammer**
Hydromassage nozzle with swirlchamber
Tuyère pour tuyau de massage hydrothérapique avec chambre de tourbillonnement

(30) Priorität: 21.03.1995 DE 19509618
(43) Veröffentlichungstag der Anmeldung: 25.09.1996
(73) Patentinhaber: Baasch, Elke, 63322 Rödermark (DE)
(72) Erfinder: Schüssler, Günter, D-63322 Rödermark (DE)

(56) Entgegenhaltungen:
- EP-A- 0 417 338
- DE-A- 3 635 329
- US-A- 3 905 358
- US-A- 4 715 071
- US-A- 4 985 943

## Beschreibung

Bei der Erfindung handelt es sich um eine Hydromassagedüse, die aus verschiedenen Quellen mit einem flüssigem und einem gasförmigem Medium versorgbar ist, wobei beide Medien jeweils einzeln, jedoch auch als Gemisch in den Innenraum eines sanitären Wasserbeckens ausstoßbar ist(sind), wobei wenigstens das flüssige Medium oder ein Gemisch beider Medien in Bezug auf die Mündung der Einstrahldüse mit veränderbarer Divergenz in den Innenraum eines Wasserbeckens ausstoßbar ist.

Es sind Hydromassagedüsen bekannt, die von einer einen Fluidstrom liefernden Quelle versorgbar sind, oder die im Strömungskreislauf aus einem Wasserbecken mit Flüssigkeit versorgt werden. Wobei im Falle des Kreislaufbetriebs Versorgungsleitungen vorgesehen sind, die wenigstens einen mit dem Innenraum des Wasserbeckens in Strömungsverbindung stehenden Wasser-Absaugfitting und eine Wasser-Umlaufpumpe aufweisen. Bekannte Einstrahldüsen sind zum Zwecke der Belüftung des Wasserstahls mit Luft versorgbar, wobei die Luft entweder nach dem Prinzip der Wasserstrahlpumpe ansaugbar, oder durch ein Druckluft erzeugendes Gebläse beschleunigt, über vorgesehene Versorgungsleitungen der Einstrahldüse zuführbar ist.

Durch diese gattungsgemäßen, ansich bekannten Hydromassagedüsen ist Wasser und Luft oder ein Gemisch aus Wasser und Luft in den mit Wasser befüllten Becken-Innenraum einstrahlbar, wobei eine Belebung und eine Belüftung des sich im Innenraum des Beckens befindenden Wassers erreichbar ist. Die einströmenden Medien bilden dabei eine mit Luft durchsetzte Strahlströmung die zur Ausübung einer Unterwassermassage nutzbar ist.

Durch die DE 36 35 329 A1, Fig. 2 ist für ein sanitäres Wasserbecken eine Einstrahldüse vorgeschlagen, die ansich als Belüftungsvorrichtung für Bioreaktoren, Abwasser- Klär- und Fäulnisbecken bekannt ist. Bei einer Einstrahldüse dieser Art ist das Treibmedium durch einen Schlitz in den Innenraum des Beckens abgebbar, wobei der Auslaßschlitz zwischen einem Verteiler einerseits und dem Boden des Beckens oder dem Flansch des Düsengehäuses andererseits gebildet wird.

Einstrahldüsen dieser Art haben den Nachteil, daß der Verteiler als großflächige Vorrichtung auf dem Boden und der Sitzfläche des Wasserbeckens vorgesehen ist. Ein entscheidender Nachteil ist darin zu sehen, daß der radial außen an dem Verteiler abgebbare Mediumstrahl in seiner durch den Auslaßschlitz vorgegebenen Richtungsorientierung nicht beeinflußbar ist, daß infolge der horizontalen Orientierung des Treibmittels sich am Boden des Wasserbeckens eine Horizontalströmung ausbreitet, die dann begünstigt durch den Auftrieb der in die Strahlströmung eingesogenen Luftanteile an den Seitenwänden des Wasserbeckens senkrecht aufsteigt, wobei nachteiligerweise der Benutzer eines solchen Beckens von der im wesentlichen horizontal verlaufenden Strömung nicht erfaßbar ist und die an den Seitenwänden des Beckens aufsteigenden Luftanteile kaum zu einer wirksamen Unterwassermassage beitragen. Insoweit ist mit dieser Einstrahldüse bestenfalls nahe den Seitenwandungen eine "Belüftung" des Becken-Wasserinhalts möglich.

Durch die US 3,905,358 ist eine Hydromassagedüse bekannt, die im Prinzip einer Wasserstrahlpumpe ein in axialer Richtung ausstoßbares Wasser-/Luftgemisch erzeugt, wobei die Richtung des aus der Düsenmündung ausstoßbaren Gemischs mittels einer manuell verschwenkbaren Kugeldüse orientierbar ist.

Eine Hydromassagedüse gemäß dem Oberbegrift des Anspruchs 1 ist aus der Druckschrift US-A-4 715 071 bekannt.

Aufgabe der Erfindung ist es, den Komfort einer ansich bekannten Hydromassagedüse derart zu verbessern, daß sowohl eine Strömung mit im wesentlichen horizontaler Orientierung, wie auch eine Strömung mit im wesentlichen axialer Orientierung aus der Mündung der Hydromassagedüse in den Innenraum des Wasserbeckens abgebbar ist.

Eine weitere Aufgabe der Erfindung besteht darin, eine Hydromassagedüse derart auszubilden, daß die Orientierung des aus der Müsenmündung ausstoßbaren Gemischs ohne Umlenkmittel durchführbar ist, und dabei der Querschnitt der Auslaßöffnung der Hydromassagedüse einen möglichst kleinen Querschnitt aufweist.

Nicht zuletzt besteht die Aufgabe der Erfindung darin, eine Hydromassagedüse derart auszubilden, daß die Orientierung der aus der Düsenmündung ausstoßbaren Medien zwischen einer im wesentlichen axial gerichteten Strahlströmung und einer von der axialen Richtung divergierenden Strömung variierbar, vorzugsweise kontinuierlich zwischen im wesentlichen axialen und divergierenden Orientierung veränderbar ist.

Gelöst wird diese Aufgabe durch eine Hydromassagedüse mit den Merkmalen gemäß Anspruch 1. Der Innenraum ist vorzugsweise kreiszylindrisch ausgebildet. Im wesentlichen ist der Innenraum zwischen zwei sich gegenüberliegenden, vorzugsweise flachen seitlichen Begrenzungswandungen und einer radial, rund bis spiralförmig umlaufenden Begrenzungswand ausgebildet ist, wobei von radial außen, vorzugsweise in den Bereich des größten Querschnitts des Innenraums des Düsengehäuses, in jedem Falle tangential, wenigstens ein erster Fluid-Versorgungskanal mündet, welcher Fluid-Versorgungskanal von außen mit einem druckbeaufschlagten flüssigen Medium versorgbar ist, wobei eine der seitlichen Begrenzungswandungen in ihrem Zentrum eine Wirbelkammer-Auslaßöffnung aufweist und ein zweiter, mit einem flüssigen oder gasförmigen Medium beaufschlagbaren Fluid-Versorgungskanal vorgesehen ist, der von außen in die Wirbelkammer hineinführt und mit seiner Umwandung die Wirbelkammer im wesentlichen axial durchsetzt und im wesentlichen auf der Höhe der Wirbelkammer-Auslaßöffnung mit einer zentralen Auslaßöffnung mündet, wobei zwischen der Umfassungswand des zweiten Fluid-Versorgungskanals und der Wirbelkammer-Auslaßöffnung In der einen seitlichen Begrenzungswand ein freier Ringspalt ausgebildet ist.

Die Ausgestaltung hat den Vorteil, daß bei Versorgung mit druckbeaufschlagtem flüssigen Medium innerhalb der Wirbelkammer die Stromfäden der Strömung von radial tangential außen nach zentral innen verlaufen und dabei relativ zu der tangentialen Mündung des Versorgungskanals im Bereich der zentral innen angeordneten Wirbelkammer-Auslaßöffnung eine negative Druckzone erzeugbar ist und demzufolge das an dem Ringspalt in den Wanneninnenraum abgebbare flüssige Medium eine nach radial außen divergierende Orientierung einnimmt. Wird dann noch der zweite zentral angeordnete belüftbare Fluid-Versorgungskanal belüftet, so ist dem nach radial außen abgebbaren flüssigen Medium ein gasförmiges Medium zumischbar.

Durch die divergierende Orientierung des aus dem Ringspalt abgebbaren Mediums ist in dem im Wasserbeckeninnenraum vorhandenen Wasser eine starke Sekundärströmung erzeugbar.

Die Ausgestaltung hat den Vorteil, daß die divergierende Orientierung des aus dem Ringspalt abgebbaren Mediums ohne Umlenkmittel erfolgt. Die Ausgestaltung hat im weiteren den Vorteil, daß durch Beeinflussung der Sekundärströmung der Grad der Divergenz beeinflußbar ist. Sobald ein Badegast mit seinem Körper in den Bereich der Sekundärströmung eintaucht, wandelt sich die divergierende Orientierung zunehmend in eine auf den Körper des Badegasts gerichtete Orientierung und umgekehrt.

Die Ausgestaltung hat insbesondere den Vorteil, daß Hydromassagedüsen gemäß der Erfindung in solchen Bereichen des Wasserbeckens angeordnet werden können, die der Rückenpartie eines Badegastes, also im Berech des Wannenbodens und der Rückenlehne, zugeordnet sind, wobei bei Näherung des Körpers des Badegastes das aus der Hydromassagedüse abgebbare Medium eine abnehmend divergierend -also auf den Körper des Badegastes gerichtete- Orientierung einnimmt und eine zonenbezogene Unterwassermassage erfolgt, während die aus anderen, nicht im Näherungsbereich vorgesehenen Hydromassagedüsen, abgebbaren Medien weiterhin eine divergierende Orientierung beibehalten und der allgemeinen Belüftung des Badewassers dienen.

Durch Annäherung an die Wirbelkammer-Auslaßöffnung ist die Orientierung der aus der Hydromassagedüse abgebbare Fluidmenge von divergierend nach zunehmend axial veränderbar.

Bei der Hydromassagedüse handelt es sich demnach um eine "intelligente" Hydromassagedüse, aus der dann eine im wesentlichen axial orientierte Strahlströmung abgebbar ist, wenn sich der Körper eines Badegastes der Wirbelkammer-Auslaßöffnung nähert und aus der dann eine im wesentlichen divergierende Fluidmenge abgebbar ist, wenn lediglich das sich in dem Wasserbecken befindliche Wasser durchströmt und belüftet werden soll.

In einer Ausgestaltung weist die die Wirbelkammer Auslaßöffnung aufweisende seitliche Begrenzungswand der Wirbelkammer stromab des engsten Querschnitts der Auslaß-Öffnung eine konische, sich radial erweiternde Ausbildung auf.

Die Erfindung wird weiter dadurch verbessert, wenn über den zweiten Fluid-Versorgungskanal in das Zentrum der negativen Druckzone ein mit positivem Druck beaufschlagtes gasförmiges oder flüssiges Medium zuführbar ist. Diese Ausgestaltung hat den Vorteil, daß infolge von Ausgleich des negativen Drucks das aus der Wirbelkammer-Auslaßöffnung abgebbare flüssige Medium eine im wesentlichen axial gerichtete Orientierung einnimmt.

Wird der zweite Fluid-Versorgungskanal dabei von einem drucklufterzeugenden Gebläse versorgt, dann ist eine im wesentlichen axial gerichtete Strahlströmung und Gemischbildung erzielbar.

Der Einsatz der Hydromassagedüse kann erweitert werden, wenn der zweite Fluid-Versorgungskanal mit einem Fluid versorgbar ist, das wechselweise mit positivem und negativem Druck beaufschlagbar ist und die Druckdifferenz zwischen zwei Maximalwerten (+ -) variierbar ist. Vorzugsweise ist der zweite Fluid- Versorgungskanal durch ein in seiner Leistung stetig veränderbares drucklufterzeugendes Gebläse versorgbar. Es ist jedoch auch denkbar daß die Druckluftzuführung durch ein in der Versorgungsleitung vorgesehenes Steuerventil unterbrechbar ausgebildet ist und in zeitlich vorgebbaren Takten einmal Druckluft (Überdruck, positiv) und einmal Saugluft (Unterdruck, negativ) dem zweiten Versorgungskanal zuführbar ist.

Die Ausgestaltung hat den Vorteil, daß die aus der Wirbelkammer-Auslaßöffnung abgebbare Fluidmenge stetig zwischen einer divergierenden und einer im wesentlichen axial gerichteten Orientierung veränderbar ist und daß über vorgesehene Steuermittel die Belüftung des zweiten Fluid-Versorgungskanals derart beeinflußbar ist, daß die Orientierung der aus der Hydromassagedüse abgebbaren Fluidmenge zwischen divergierend oder im wesentlichen axial gerichtet wählbar ist.

Die Veränderbarkeit der Orientierung ist gemäß der Erfindung auch dadurch erreichbar, indem dem zweiten Fluid-Versorgungskanal zumindest eine Teilmenge von flüssigem Medium zugeführt wird. In einer bevorzugten Ausgestaltung ist vorgesehen, an den mit flüssigem Medium beaufschlagbaren Kanal- oder Bereich des Düsengehäuses einen Verbindungs-Strömungskanal derart anzuschließen, daß zwischen dem erstgenannten Bereich und dem mit gasförmigem Medium versorgbaren zweiten Versorgungkanal eine Strömungsverbindung herstellbar ist und in den mit gasförmigem Medium versorgbaren Fiuid-Versorgungskanal flüssiges Medium einbringbar ist. Vorzugsweise ist in den Verbindungs-Strömungskanal ein Regelventil, vorzugsweise ein Magnetventil, eingeschaltet, welches Regelventil in eine Öffungsstellung und in eine Schließstellung steuerbar ist, wobei während der Zeitdauer der Öffnung des Regelventils eine Teilmenge von flüssigem Medium in den mit gasförmigem Medium beaufschlagbaren zweiten Fluid Versorgungskanal einbringbar ist.

Vorteilhaft ist es, innerhalb des zweiten Fluid-Versorgungskanals, koaxial zu dessen Innenwandungen, in Strömungsrichtung verlaufend, ein Strahlrohr anzuordnen, welches Strahlrohr innerhalb des zweiten Fluid-Versorgungskanals mit einer Auslaßöffnung endet, durch welches Strahlrohr flüssiges Medium, in Strömungsrichtung des gasförmigen Mediums, in den zweiten Fluid-Versorgungskanal einbringbar ist.

In einer vorteilhaften Ausgestaltung weist die Wirbelkammer zwischen ihren seitlichen Begrenzungswandungen angeordnete Lenkmittel auf, durch welche Lenkmittel der Verlauf der Fluid-Stromfäden beeinflußbar ist. Die Lenkmittel sind auf einem die Wirbelkammer unterteilenden Umkreis derart angeordnet, daß die radiale Ebene der Wirbelkammer in zwei Teilbereiche unterteilt ist. Wobei ein Wirbelkammer-Teilbereich radial außen der Lenkmittel einen Ringkanal bildet und der andere Wirbelkammer-Teilbereich zentral innen die Umfassungswand des zweiten Fluid-Versorgungskanal und die Wirbelkammer-Auslaßöffnung mit Abstand umschließt. Die Lenkmittel sind mit Fluid-Durchtrittsöffnungen versehen und derart ausgebildet, daß Fluid von dem als Ringkanal ausgebildeten ersten Wirbelkammer-Teilbereich in den die Wirbelkammer-Ausiaßöffnung und die Umfassungswand des zweiten Fluid-Versorgungskanals umschließenden zweiten Wirbelkammer-Teilbereich einleitbar ist. Die an dem Lenkmittel ausgebildeten Durchtrittsöffnungen weisen bevorzugt, relativ zu der Wirbelkammer-Auslaßöffnung tangential gerichtete Durchtrittsöffnungen auf, welche Durchtrittsöffnungen in den zweiten Wirbelkammer-Teilbereich münden.

Diese Ausgestaltung hat den Vorteil, daß die Stromfäden der über den ersten Fluid-Versorgungskanal zuführbaren Fluidmenge, innerhalb der Wirbelkammer, auf von radial außen nach zentral innen verlaufenden Spiralbahnen lenkbar sind.

Als Lenkmittel können auch Leitrippen dienen, welche zwischen den seitlichen Wandungen der Wirbelkammer vorgesehen sind, wobei zwischen verschiedenen Leitrippen jeweils ein Strömungskanal ausgebildet ist, welche Strömungskanäle von dem als Ringkanal ausgebildeten ersten Teilbereich der Wirbelkammer mit Fluid versorgbar sind. Die Strömungskanäle münden in den die Wirbelkammer-Auslaßmündung umfassenden zweiten Teil der Wirbelkammer ein, wie vorausgehend beschrieben.

Vorteilhafterweise weist die radiale Umfassungswand der Wirbelkammer eine hohlrunde (konkave) Ausbildung auf.

In der Weiterbildung der Hydromassagedüse ist vorgesehen dem Ringspalt, der zwischen der Umfassungswand des zweiten Fluid-Versorgungskanals und der in der seitlichen Begrenzungswand der Wirbelkammer bzw. der dort vorgesehenen Wirbelkammer-Auslaßöffnung ausgebildet ist, einen Kreiskegel, zumindest einen Kreiskegelstumpf derart zuzuordnen, daß sich mit Abstand zwischen der Wandung des Kreiskegels(Kreiskegelstumpfs) und der in der seitlichen Begrenzungswand der Wirbelkammer, an welcher die Wirbelkammer-Auslaßöffnung ausgebildet ist, ein radial nach außen verlaufender Ringspaltkanal bildet. In einer bevorzugten Variante ist der Kreiskegel(stumpf) über vorgesehene Mittel axial in seiner Lage veränderbar und bewegbar, vorzugsweise durch den Druck des strömenden Mediums gegen einen Federkraftspeicher bewegbar, ausgebildet. Dabei ist es vorteilhaft, den Kreiskegel(stumpf) mit Betätigungsmitteln zu versehen und diesen verdrehbar oder axial verschiebbar derart auszubilden, daß dieser mit seiner Kegelspitze(Kegelstumpf) in bis an die Mündung des zweiten Versorgungskanals heranführbar, jedoch auch wieder ausbringbar ist. Durch diese Ausgestaltung ist der Querschnitt der Wirbelkammer-Austrittsöffnung veränderbar.

In einer zweiten Variante der Hydromassagedüse ist vorgesehen die Wirbelkammer derart auszubilden, daß neben dem ersten Fluid-Versorgungskanal für ein flüssiges Medium und dem zweiten Fluid-Versorgungskanal für ein gasförmiges und/oder flüssiges Medium ein dritter Fluid-Versorgungskanal für die Zuführung eines Steuermediums vorgesehen ist.

Der dritte Versorgungskanal ist von außen mit einem flüssigen Medium versorgbar und mündet vorzugsweise im mittleren Bereich einer der seitlichen Begrenzungswände tangential in die Wirbelkammer ein. Bei dieser Ausgestaltung ist es denkbar, den ersten Versorgungskanal radial oder seitlich in die Wirbelkammer einzuführen.

Diese Ausgestaltung hat den Vorteil, daß bei Versorgung der Wirbelkammer durch den ersten Fluid-Versorgungskanal, mit einem flüssigen Medium, eine im wesentlichen axial gerichtete Orientierung des aus der Auslaßöffnung abgebbaren Fluids erzielbar ist. Daß bei Versorgung der Wirbelkammer durch den dritten Fluid-Versorgungskanal, mit einem flüssigen Medium, eine im wesentlichen divergierende Orientierung des aus der Auslaßöffnung abgebbaren Fluids erzielbar ist.

Die Vorteile der Hydromassagedüse sind erweiterbar, wenn der erste Fluid-Versorgungskanal und der dritte Fluid-Versorgungskanal an eine gemeinsamme Quelle angeschlossen werden und ein Regel- und Absperrmittel, (wie z.B. ein Dreiwegeventil) das zwischen zwei den jeweiligen Fluid-Strömungsweg festlegenden Schaltstellungen und beliebigen Zwischenstellungen betätigbar ist, in die zu den Versorgungskanälen hinführenden Leitungsabschnitte derart eingeschaltet ist, daß bei Betätigung des Regel- und Absperrmittels in der einen Schaltstellung der erste Fluid-Versorgungskanal und in der zweiten Schaltstellung der dritte Fluid-Versorgungskanal mit flüssigem Medium versorgbar ist. Vorzugsweise ist das Regel- und Abspermittel zwischen der ersten und der zweiten Schaltstellung in jede gewünschte Zwischenstellung betätigbar, sodaß entsprechend der jeweils wählbaren Zwischenstellung der erste Fluid-Versorgungskanal und der dritte Fluid-Versorgungskanal gemeinsam, mit gleichen oder unterschiedlichen Fluidmengen versorgbar sind. Bei dieser Ausgestaltung sind durch das über die dritte Fluid-Versorgungsleitung zuführbare und aus der Mündungsöffnung 32 abgebbare Medium tangentiale Steuereinflüsse auf das durch den ersten Fluid-Versorgungskanal in zugeführte Medium abgebbar, wodurch das Medium in Rotationsbewegung versetzbar ist.

Diese Ausgestaltung hat den Vorteil, daß durch Betätigung des Regel- und Abspermittels in die erste oder die zweite Schaltstellung die Orientierung des aus der Wirbelkammer-Auslaßöffnung abgebbaren Fluidmenge zwischen einer axialen Orientierung und einer divergierenden Orientierung umschaltbar und vorzugsweise variierbar ist. Wobei bei Versorgung des ersten Fluid-Versorgungskanals aus der Wirbelkammer-Auslaßöffnung eine Fluidmenge mit im wesentlichen axial gerichteter Orientierung abgebbar ist und bei Versorgung des dritten Fluid-Versorgungskanals eine im wesentlichen divergierende Orientierung der aus der Wirbelkammer-Auslaßöffnung abgebbaren Fluidmenge erzielbar ist.

Als Regel- und Absperrmittel können ebenso Magnetventile dienen, ebenso kann zur Betätigung des Regel- und Absperrmittel ein Servomotor vorgesehen sein. Der Komfort der erfindungsgemäßen Vorrichtung wird im weiteren dadurch gesteigert, wenn elektronische Mittel vorgesehen sind, durch welche das Regel- und Absperrmittel beeinflußbar und steuerbar ist.

In einer weiteren Variante der Hydromassagedüse ist vorgesehen, innerhalb der Wirbelkammer einen Verteiler vorzusehen, welcher Verteiler aus dem dritten Fluid-Versorgungskanal mit flüssigem Medium versorgbar ist. Der Verteiler weist einen geringeren Durchmesser auf als die Wirbelkammer, wobei seine seitliche Wandung mit Abstand zu der radialen Begrenzungswand der Wirbelkammer angeordnet ist. Zwischen der radialen Wirbelkammer-Begrenzungswand 8 und der radialen Begrenzungswand des Verteilers ist wenigstens eine Fluid-Durchtrittsöffnung, vorzugsweise eine den Verteiler umlaufende Fluid-Durchtrittsöffnung vorgesehen. Der Verteiler weist neben einem Versorgungsanschluß kopfseitig eine Deckplatte und dazwischen liegend eine Hohlkammer auf. Radial der Hohlkammer sind umlaufend mehrere Fluid-Austrittsöffnungen vorgesehen, welche Fluid-Austrittsöffnungen tangential zu der radialen Begrenzungswand der Wirbelkammer angeordnet sind, aus welchen Fluid-Austrittsöffnungen fluidische radiale oder radial-tangentiale Steuereinflüsse auf das durch den ersten Versorgungskanal 9 zuführbare Medium abgebbar sind.

Bevorzugt ist der Verteiler allseitig von dem durch den ersten Fluid-Versorgungskanal zuführbaren Medium umspülbar. Der Verteiler 36 ist innerhalb der Wirbelkammer zwischen der radial außen vorgesehenen Einmündung des ersten Fluid-Versorgungskanals und der zentral innen vorgesehenen Wirbelkammer-Auslaßöffnung angeordnet und unterteilt die Wirbelkammer auf ihrer axialen Ebene in zwei Teilbereiche I und II. Bei dieser Ausgestaltung mündet der este Fluid-Versorgungskanal radial oder radial seitlich in die Wirbelkammer ein.

Bei Versorgung der Wirbelkammer durch den ersten Fluid-Versorgungskanal, mit einem flüssigen Medium, ist eine im wesentlichen axial gerichtete Orientierung des aus der Wirbelkammer-Auslaßöffnung abgebbaren Fluidmenge erzielbar. Bei Versorgung der Wirbelkammer durch den dritten Fluid-Versorgungskanal mit einem flüssigen Medium, ist eine im wesentlichen divergierende Orientierung des aus der Auslaßöffnung abgebbaren Fluids erzielbar.

Auch bei der vorausgehend beschriebenen zweiten und dritten Ausgestaltungsvariante der Erfindung ist der aus der Wirbelkammer-Auslaßöffnung abgebbaren Fluidmenge ein gasförmiges Medium zusetzbar, welches gasförmige Medium auf vorausgehend beschriebene Art durch den zweiten Fluid-Versorgungskanal der Hydromassagedüse zuführbar ist.

Weitere Vorteile sind der nachfolgenden Beschreibung eines bevorzugten Ausführungsbeispiels, den Ansprüchen und den Zeichnungen entnehmbar.

Die Figur 1 zeigt einen Querschnitt durch die Hydromassagedüse 1 und gestattet einen Einblick in den Innenraum des Düsengehäuses 26, welcher Innenraum als Wirbelkammer 5 ausgebildet ist.

Die Hydromassagedüse 1 ist mit ihrem Düsengehäuse 26 in einer in der Umwandung 2 des Wasserbeckens vorgesehenen Montageöffnung wasserdicht eingesetzt. Bevorzugt dient dabei ein sich auf der Innenseite des Wasserbeckens an der Umwand abstützender Flansch 3 und ein die Umwand 2 einklemmendes Befestigungsmittel, wobei das Befestigungsmittel vorzugsweise in Verbindung mit einem an dem Düsengehäuse vorgesehenen Außen- oder Innengewinde 4 das Düsengehäuse festlegt. Bei dem Ausführungsbeispiel dient als Befestigungsmittel ein Bundflansch der eine Anlegefläche aufweist, die sich an der Innenseite der Wasserbecken-Wand abstützt, sowie einen Gewindehals aufweist, welcher Gewindehals in ein an dem Düsengehäuse vorgesehenes Gewinde einschraubbar ist und eine Innenbohrung aufweist, die als Wirbelkammer-Auslaßöffnung 25 dient.

Die Hydromassagedüse ist aus einer nicht näher dargestellten Quelle mit einem druckbeaufschlagten flüssigen Medium versorgbar. Dazu sind Fluid-Versorgungsleitungen vorgesehen, durch welche unter Zuhilfenahme einer Pumpe P die Hydromassagedüse aus einem nicht dargestellten, den Innenraum des Wasserbeckens einbeziehenden Strömungskreislauf, versorgbar ist.

Die Hydromassagedüse 1 weist einen als Wirbelkammer 5 ausgebildeten Innenraum auf, welche Wirbelkammer im wesentlichen zwischen zwei sich gegenüberliegenden seitlichen, vorzugsweise flachen Begrenzungswandungen 6,7 und einer radial angeordneten, rund umlaufenden bis spiralförmig umlaufenden Begrenzungswand 8 ausgebildet ist, wobei von radial außen, bei diesem Ausführungsbeispiel tangential, ein erster Fluid-Versorgungskanal 9, in die Wirbelkammer 5 einmündet. Eine der vorzugsweise flachen seitlichen Begrenzungswandungen 7 weist in ihrem Zentrum eine Wirbelkammer-Auslaßöffnung 25 auf, in welche Wirbelkammer-Auslaßöffnung bei dem Ausführungsbeispiel der oben beschriebene Bundflansch 3 einschraubbar oder auf andere Art festlegbar ist.

Ein zweiter Fluid- Versorgungskanal 10 ist vorgesehen, der von außen mit einer Umfassungswand 27 in die Wirbelkammer 5 hineinführt und im wesentlichen auf der Höhe der Wirbelkammer-Auslaßöffnung 25, jedoch gegenüber der Wirbelkammer-Auslaßöffnung zurückgesetzt, also kürzer ausgebildet, mit einer zentralen Auslaßöffnung 11 mündet.

Zwischen den Umfassungswandungen 27 des zweiten Fluid-Versorgungskanals 10 und dem radialen Begrenzungsrand der Wirbelkammer-Auslaßöffnung, bzw. dem in die Auslaßöffnung 25 einbringbaren Mittel 3, ist ein freier Ringspalt 12 ausgebildet, wobei die Wirbelkammer 5 über den ersten Fluid-Versorgungskanal 9 von außen mit einem flüssigen Medium versorgbar ist und der zweite Fluid-Versorgungskanal 10 von außen belüftbar und mit einem flüssigen und/oder einem gasförmigen Medium versorgbar ist und das innerhalb der Wirbelkammer 5 in Rotationsbewegung versetzbare flüssige Medium über den als Ringspalt 12 abgebbar ist.

Vorzugsweise ist wenigstens eine der Wirbelkammer-Begrenzungswandungen 6,7 als abtrennbares Bauteil ausgebildet und mit Dicht- und Befestigungsmitteln wasserdicht mit der rundumlaufenden Begrenzungswand 8 verbindbar.

In einer bevorzugten Ausbildung weist die die Wirbelkammer Auslaßöffnung 25, bzw. ein die Auslaßöffnung festlegendes Mittel 3, stromab des engsten Auslaß-Querschnitts eine konische, sich radial nach außen erweiternde Ausbildung 13 auf.

Der zweite Fluid-Versorgungskanal 10 ist von außen belüftbar und steht mit der Atmosphäre in Strömungsverbindung. In einer bevorzugten Variante steht der zweite Fluid-Versorgungskanal jedoch mit einem drucklufterzeugenden Gebläse 14 in Strömungsverbindung und ist mit Druckluft versorgbar, vorzugsweise ist der zweite Fluid-Versorgungskanal durch ein in seiner Leistung stetig veränderbares drucklufterzeugendes Gebläse versorgbar. Der Komfort der Hydromassage wird erweitert, wenn in der Druckluft-Versorgungsleitung ein Steuerventil 15, vorzugsweise ein Magnetventil, vorgesehen ist und durch Betätigung des Steuerventils 15 die Druckluft-Versorgung in zeitlich bestimmbaren Takten unterbrechbar ist und dem zweiten Fluid-Versorgungskanal 10 einmal Druckluft und einmal Saugluft zuführbar ist.

In einer Variante der Hydromassagedüse ist vorgesehen, daß dem zweiten Fluid- Versorgungskanal 10 zumindest eine Teilmenge von flüssigem Medium zuführbar ist, wobei in dem mit flüssigem Medium versorgbaren Bereich der Hydromassagedüse 1 stromauf der Wirbelkammer-Auslaßöffnung 25 oder von außen, ein in den mit gasförmigem Medium versorgbaren zweiten Fluid-Versorgungskanal 10 mündender Strömungskanal 16 ausgebildet, durch welchen Strömungskanal 16 vorzugsweise unter Zuhilfenahme eines in eine Öffungsstellung und in eine Schließstellung steuerbaren Regelventils 17, steuerbar eine Teilmenge von flüssigem Medium in den zweiten Fluid-Versorgungskanal einbringbar ist.

In der Ausgestaltung der Variante mündet in den Innenraum des Fluid-Versorgungskanals 10 mit Abstand, jedoch koaxial zu dessen Innenwandungen ein Strahlrohr 18, durch welches das flüssige Medium in den zweiten Fluid-Versorgungskanal 10 einbringbar ist.

In der Weiterbildung der Hydromassagedüse weist der der Innenraum der Wirbelkammer 5 Mittel auf, durch welche Mittel die Richtungsorientierung des durch die Wirbelkammer strömenden Fluids beeinflußbar ist. In einer beispielhaften Ausgestaltung weist die Wirbelkammer 5 zwischen ihren seitlichen Begrenzungswandungen angeordnete Lenkmittel 28 auf. Die Lenkmittel 28 sind auf einem die Wirbelkammer 5 unterteilenden Umkreis derart angeordnet, daß die Wirbelkammer 5 auf ihrer radialen Ebene RE in zwei Teilbereiche unterteilt ist. Wobei ein Wirbelkammer-Teilbereich I radial außen der Lenkmittel 28 einen Ringkanal 29 bildet und der andere Wirbelkammer-Teilbereich II zentral innen, die Umfassungswand des zweiten Fluid-Versorgungskanals und die Wirbelkammer-Auslaßöffnung mit Abstand umschließend, ausgebildet ist. Die Lenkmittel 28 sind mit Fluid-Durchtrittsöffnungen 30 versehen und derart ausgebildet, daß Fluid von dem als Ringkanal 29 ausgebildeten ersten Wirbelkammer-Teilbereich I in den die Wirbelkammer-Auslaßöffnung 25 und die Umfassungswand 27 des zweiten Fluid-Versorgungskanals 10 umschließenden zweiten Wirbelkammer-Tellbereich II einleitbar ist. Die an dem Lenkmittel 28 ausgebildeten Durchtrittsöffnungen 30 weisen relativ zu dem Wirbelkammer-Umfang 8 tangential gerichtete Mündungen auf, welche Mündungen radial außen des zweiten Wirbelkammer-Teilbereichs II in diesen einmünden.

Als Leitmittel 28 können auch Leitrippen ausgebildet sein, welche zwischen den seitlichen Wandungen der Wirbelkammer vorgesehen sind, wobei zwischen verschiedenen Leitrippen jeweils ein Strömungskanal ausgebildet ist, welche Strömungskanäle von dem als Ringkanal ausgebildeten ersten Teilbereich I der Wirbelkammer mit Fluid versorgbar sind. Die Strömungskanäle münden in den die Wirbelkammer-Auslaßmündung und die Umfassungswand 27 des zweiten Fluid-Versorgungskanals 10 umfassenden zweiten Teil II der Wirbelkammer mit tangentialer Orientierung ein, wie vorausgehend beschrieben.

Die radial umlaufende Begrenzungswand 8 der Wirbelkammer 5 weist im wesentlichen eine konkave Ausbildung auf.

In einer Variante der Ausgestaltung ist im Bereich der Wirbelkammer-Auslaßöffnung 25 stromab der Mündung des zweiten Fluid-Versorgungskanals 10 ein Kreiskegelstumpf 21 angeordnet und mit Abstand zwischen der Wandung des Kreiskegelstumpfs und der die Wirbelkammer-Auslaßöffnung 25 umfassenden Wandung ein Ringspaltkanal ausgebildet. In einer bevorzugten Variante ist der Kreiskegelstumpf 21 über vorgesehene Mittel axial in seiner Lage veränderbar und bewegbar ausgebildet. Dabei ist es vorteilhaft, den Kreiskegelstumpf mit Betätigungsmittel z.B. Nocken oder Rippen zu versehen und den Kreiskegelstumpf verdrehbar oder verschiebbar derart auszubilden, daß dieser mit seinem Kegelstumpf bis an die Mündung des zweiten Versorgungskanals 10 heranführbar, jedoch auch wieder ausbringbar ist und der Querschnitt des Ringspaltkanals veränderbar ist. Bevorzugt ist der Kegelstumpf durch die Kraft des strömenden Mediums gegen die Kraft aus einem Federkraftspeicher axial in eine Öffnungsstellung und eine Schließstellung bewegbar.

Ein weiteres Ausführungsbeispiel der erfindungsgemäßen Hydromassagedüse ist derart ausgebildet, daß ein dritter Fluid-Versorgungskanal für die Zuführung eines Steuerfluids vorgesehen ist und dieser dritte Fluid-Versorgungskanal 31 in den Innenraum der Wirbelkammer 5 mündet. (Der dritte Fluid-Versorgungskanal 31 ist in der Fig. 1 auf der linken Hälfte der Darstellung gestrichelt angedeutet.) Der dritte Fluid-Versorgungskanal 31 ist von außen aus einer Quelle mit druckbeaufschlagtem flüssigem Medium versorgbar und mündet, durch wenigstens eine Mündungsöffnung 32 die in einer seitlichen Wandung 6,7 der Wirbelkammer 5 ausgebildet ist. Die Mündungsöffnung 32, oder mehrere Mündungsöffnungen, die aus dem dritten Fluid-Versorgungskanal 31 über eine vorgesehene Verteilervorrichtung mit flüssigem Medium versorgbar ist/sind, ist im wesentlichen in dem Bereich zwischen der Wirbelkammer-Auslaßöffnung 25 und der äußeren radial umlaufenden Begrenzungswand 8 angeordnet.

Die Fig. 2 zeigt eine Hydromassagedüse mit einer Wirbelkammer 5 in welcher Wirbelkammer ein Verteiler 36 vorgesehen ist, der aus dem dritten Fluid-Versorgungskanal 31 mit flüssigem Medium versorgbar ist. Der Verteiler weist einen geringeren Durchmesser auf als die Wirbelkammer, wobei seine seitliche Wandung mit Abstand zu der radialen Begrenzungswand 8 der Wirbelkammer angeordnet ist. Der Verteiler 36 weist neben seinem Versorgungsanschluß 37 im wesentlichen kopfseitig eine Deckplatte 38 auf. Radial umlaufend sind mehrere Fluid-Austrittsöffnungen 39,39' vorgesehen, welche Fluid-Austrittsöffnungen tangential zu der radialen Begrenzungswand der Wirbelkammer angeordnet sind, aus welchen Fluid-Austrittsöffnungen fluidische radiale Steuereinflüsse aus das durch den ersten Versorgungskanal 9 zuführbare Medium abgebbar sind. Selbstverständlich läßt sich ein derartiger Verteiler auch in einer anderen Form gestalten, wesentlich ist dabei die Anordnung der im radialen Bereich des Verteilers vorgesehenen Medium-Austrittsöffnungen, die einen zur radialen Umfassungswand 8 der Wirbelkammer hin gerichteten tangentiale Auslaßmündungen aufweisen.

Bevorzugt ist der Verteiler 36 allseitig von dem durch den ersten Fluid-Versorgungskanal 9 zuführbaren Medium umspülbar. Der Verteiler 36 ist innerhalb der Wirbelkammer zwischen der radial außen vorgesehenen Einmündung des ersten Fluid-Versorgungskanals 9 und der zentral innen vorgesehenen Wirbelkammer-Auslaßöffnung 25 angeordnet und unterteilt die Wirbelkammer 5 auf ihrer axialen Ebene AE in zwei Teilbereiche I und II. Bei dieser Ausgestaltung kann der erste Fluid-Versorgungskanal 9 von radial außen oder radial seitlich, jedoch auch auf die Drehachse der Wirbelkammer 5 gerichtet, in die Wirbelkammer 5 einmündend, angeordnet sein.

Bei Versorgung der Wirbelkammer 5 durch den ersten Fluid-Versorgungskanal 9, mit einem flüssigen Mediums, ist eine im wesentlichen axial gerichtete Orientierung der aus der Wirbelkammer-Auslaßöffnung 25 abgebbaren Fluidmenge erzielbar. Bei Versorgung der Wirbelkammer 5 durch den dritten Fluid-Versorgungskanal 31 mit einem flüssigen Medium, ist eine im wesentlichen divergierende Orientierung des aus der Auslaßöffnung abgebbaren Fluids erzielbar.

Die Versorgung des zweiten Fluid-Versorgungskanals 10 erfolgt vorzugsweise derart, wie vorausgehend beschrieben.

In einer beispielhaften Ausgestaltung ist der erste Fluid- Versorgungskanal 9 und der dritte Fluid-Versorgungskanal 31 über vorgesehene Fluid-Versorgungsleitungen 33,34 aus einer, nicht dargestellten, gemeinsamen Quelle mit einem druckbeaufschlagten flüssigen Medium versorgbar, wobei Regel- und/oder Abspermittel 35, (wie z.B. ein Dreiwegeventil) vorgesehen sind, die zwischen zwei den jeweiligen Fluid-Strömungsweg festlegenden Schaltstellungen und vorzugsweise auch beliebigen Zwischenstellungen betätigbar ist. Die Regel- und Absperrmittel 35 sind derart angeordnet, daß die zu den Versorgungskanälen hinführenden Fluid-Versorgungs-Leitungsabschnitten 33,34 bei Betätigung des Regel- und Absperrmittels in der einen Schaltstellung der erste Fluid-Versorgungskanal 9 und in der zweiten Schaltstellung der dritte Fluid-Versorgungskanal 31 mit flüssigem Medium versorgbar ist. Vorzugsweise ist das Regel- und Absperrmittel 35 zwischen der ersten und der zweiten Schaltstellung in jede gewünschte Zwischenstellung betätigbar, sodaß entsprechend der jeweils wählbaren Zwischenstellung der erste Fluid-Versorgungskanal 9 und der dritte Fluid-Versorgungskanal 31 gemeinsam, mit gleichen oder unterschiedlichen Fluidmengen versorgbar sind.

Bei Betätigung des Regel- und Absperrmittels 35 in die erste oder die zweite Schaltstellung ist die Orientierung der aus der Wirbelkammer-Auslaßöffnung 25 abgebbaren Fluidmenge zwischen einer axialen Orientierung und einer divergierenden Orientierung beeinflußbar und vorzugsweise variierbar.

Bei Versorgung des ersten Fluid-Versorgungskanals 9 ist aus der Wirbelkammer-Auslaßöffnung 25 eine Fluidmenge mit im wesentlichen axial gerichteter Orientierung abgebbar. Bei Versorgung des dritten Fluid-Versorgungskanals 31 ist aus der Wirbelkammer-Auslaßöffnung 25 eine Fluidmenge mit im wesentlichen divergierender Orientierung abgebbar.

Als Regel- und Absperrmittel 35 können ebenso Magnetventile dienen, ebenso kann zur Betätigung des Regel- und Absperrmittels ein Servomotor vorgesehen sein. Der Komfort der erfindungsgemäßen Hydromassagedüse wird im weiteren dadurch gesteigert, wenn elektronische Mittel vorgesehen sind, durch welche das Regel- und Absperrmittel 35 beeinflußbar und steuerbar ist.

Die Wirbelkammer 5 ist bei allen Ausfühungsvarianten vorzugsweise als flacher zylindrischer Hohlraum ausgebildet. Bevorzugt weist die axiale Ausdehnung A-B und die radiale Ausdehnung CD wenigstens das Verhältnis 1:5 bis 1:15 auf.

### Zeichenerklärung

- 1: Hydromassagedüse
- 2: Umfassungswand des Wasserbeckens
- 3: Flansch
- 4: Gewinde
- 5: Wirbelkammer
- 6,7: flache Begrenzungswandungen
- 8: radial umlaufende Begrenzungswand
- 9: erster Versorgungskanal
- 10: zweiter Versorgungskanal
- 11: zentrale Auslaßöffnung
- 12: Ringspalt
- 13: konische Erweiterung
- 14: Gebläse
- 15: Ventil
- 16: Strömungskanal
- 17: Regelventil
- 18: Strahlrohr
- 19: konkave Ausbildung
- 20: Ringspaltkanal
- 21: Kreiskegeistumpf
- 22: Anschlußstutzen des ersten Versorgungskanals
- 23: Anschlußstutzen des zweiten Versorgungskanals
- 25: Wirbelkammer-Auslaßöffnung
- 26: Düsengehäuse
- 27: Umfassungswand des zweiten Fluid-Versorgungskanals
- 28: Lenkmittel
- 29: Ringkanal
- 30: Fluid-Durchtrittsöffnung(en)
- 31: dritter Fluid-Versorgungskanal
- 32: Mündungsöffnung
- 33: 34 Fluid-Versorgungsleitungen
- 35: Regel- und Absperrmittel
- 36: Verteiler
- 37: Versorgungsanschluß
- 38: Deckplatte
- 39: Fluid-Austrittsöffnungen
- 39': -"- -"-
- I: Wirbelkammer-Teilbereich
- II: Wirbelkammer-Teilbereich

## Patentansprüche

1. Hydromassagedüse (1) die einen als Wirbelkammer (5) ausgebildeten Innenraum aufweist,
in welche Wirbelkammer mehrere, jedoch wenigstens ein erster und ein zweiter Fluid-Versorgungskanal (9,10) von außen einmünden,
welche Wirbelkammer (5) zwischen zwei sich im wesentlichen gegenüberliegenden Begrenzungswandungen (6,7) und einer radial außen rund umlaufenden bis spiralförmig umlaufenden Begrenzungswand (8) ausgebildet ist,
wobei eine der seitlichen Begrenzungswandungen (7) in ihrem Zentrum eine Wirbelkammer-Auslaßöffnung (25) aufweist und der zweite Fluid-Versorgungskanal (10) nahe der Wirbelkammer-Auslaßöffnung (25) mit einer zentralen Auslaßöffnung (11) mündet und zwischen den Umfassungswandungen (27) des zweiten Versorgungskanals (10) und der die Wirbelkammer-Auslaßöffnung (25) bestimmenden radialen Begrenzung (40) ein freier Ringspalt (12) ausgebildet ist **gekennzeichnet dadurch, daß** von außen im Bereich des größten radialen Querschnitts, in die Wirbelkammer (5) wenigstens der erste Fluid-Versorgungskanal (9) tangential mündet, oder daß, sofern neben dem ersten und dem zweiten Fluid-Versorgungskanal (9,10) ein weiterer dritter Fluid-Versorgungskanal (31) vorgesehen ist, der in die Wirbelkammer einmündet, wenigstens einer, der erste Fluid-Versorgungskanal (9) oder der dritte Fluid-Versorgungskanal (31), tangential in die Wirbelkammer (5) ein mündet

2. Verfahren zum Betreiben einer Hydromassagedüse nach Anspruch 1, **dadurch gekennzeichnet**,
indem man die Wirbelkammer (5) über den ersten Fluid-Versorgungskanal (9) oder den dritten Fluid-Versorgungskanal (31) von außen mit einem druckbeaufschlagten flüssigen Medium versorgt und den zweiten Fluid-Versorgungskanal (10) von außen belüftet und mit einem flüssigen und/oder einem gasförmigen Medium versorgt und das flüssige Medium innerhalb der Wirbelkammer (5) die Strömung von radial tangential außen nach zentral innen verläuft und man dabei relativ zu der tangentialen Einmündung des ersten oder dritten Fluid-Versorgungskanals (9, 31) im Bereich der zentral innen angeordneten Wirbelkammer-Auslaßöffnung (25) eine negative Druckzone erzeugt und demzufolge das an dem Ringspalt (12) in einen Wanneninnenraum abgebbare flüssige Medium nach radial außen divergierend abgebbar ist.

3. Verfahren nach Anspruch 2,
**dadurch gekennzeichnet, dass** man die Versorgung des ersten und des dritten Fluid-Versorgungskanals (9,31) mittels eines Regelmittels (35) derart variiert, dass einmal nur der erste Fluid-Versorgungskanal (9) mit Fluid versorgt wird und einmal nur der dritte Fluid-Versorgungskanal (31) mit Fluid versorgt wird und demzufolge einmal an der Wirbelkammer-Auslaßöffnung (25) Fluid mit axialer Richtungsorientierung und einmal Fluid mit divergierender Orientierung abgegeben wird.

4. Hydromassagedüse nach einem der Ansprüche 1 **dadurch gekennzeichnet, daß** die die Wirbelkammer Auslaßöffnung (25) aufweisende Wandung oder Vorrichtung (7,3) stromab des engsten Auslaß-Querschnitts eine konische, sich radial erweiternde Ausbildung (13) aufweist.

5. Hydromassagedüse nach Anspruch 4, **dadurch gekennzeichnet, daß** die Wirbelkammer-Auslaßöffnung 25 an einer an der Begrenzungswand (7) befestigbaren Vorrichtung (3) ausgebildet ist.

6. Hydromassagedüse nach einem der Ansprüche 1 oder 4 oder 5, **dadurch gekennzeichnet, daß** der zweite Versorgungskanal (10) mit einem flüssigen und/oder gasförmigen Medium versorgbar ist.

7. Hydromassagedüse nach einem der Ansprüche 1 oder 4 bis 6, **dadurch gekennzeichnet**, das der Innenraum der Wirbelkammer (5) Mittel (28,36) aufweist, durch welche Mittel die Richtung des die Wirbelkammer durchströmenden Mediums beeinflußbar ist.

8. Hydromassagedüse nach einem der Ansprüche 1 oder 4 bis 7, **dadurch gekennzeichnet, daß**
der Innenraum der Wirbelkammer (5) auf seiner radialen Ebene (RE) oder auf seiner axialen Ebene (AE) durch vorgesehene Mittel (28, 36) in einen ersten Teilbereich I und einen zweiten Teilbereich II unterteilt ist.

9. Hydromassagedüse nach einem der Ansprüche 1 oder 4 bis 8, **dadurch gekennzeichnet, daß** zwischen dem ersten Teilbereich I der Wirbelkammer und dem zweiten Teilbereich II der Wirbelkammer (5) wenigstens eine Fluid-Durchtrittsöffnung (30) vorgesehen ist.

10. Hydromassagedüse insbesondere nach einem der Ansprüche 1 oder 4 bis 9, **dadurch gekennzeichnet, daß** die aus der Wirbelkammer-Auslaßöffnung (25) abgebbare Fluidmenge zwischen einer divergierenden und einer im wesentlichen axial gerichteten Orientierung veränderbar ist.

11. Hydromassagedüse nach einem der Ansprüche 1 oder 4 bis 10 **dadurch gekennzeichnet, daß** zwischen dem mit flüssigem Medium versorgbaren Bereich der Hydromassagedüse bzw. deren Fluid-Versorgungsleitungen und der zweiten, mit gasförmigem Medium versorgbaren zweiten Fluid-Versorgungsleitung (10) ein Strömungskanal (16) vorgesehen ist, welcher Strömungskanal (16) in den Innenraum des zweiten Fluid-Versorgungskanal (10) einmündet, durch welchen Strömungskanal vorzugsweise unter Zuhilfenahme eines in eine Öffungsstellung und in eine Schließstellung steuerbaren Regelventils (V), eine Teilmenge von flüssigem Medium einbringbar ist.

## Claims

1. Hydromassage nozzle (1) offering an inner space in the form of a whirl chamber served by several, but at least one primary and one secondary fluid supply channel (9, 10) from the outside.
Whereas such a whirl chamber (5) being formed essentially between two opposing confining walls (6, 7) and an external radially or spirally circulating confining wall (8) with one of the lateral confining wall (7) being provided in its center with a whirl chamber discharge opening (25) while the second fluid supply channel (10) near the whirl chamber discharge opening (25) terminates near the whirl chamber discharge orifice (25) and between the peripheral wall (27) of the second supply channel (10) and the whirl chamber discharge opening (25) as determinant for the radial confining (40) a free ring gap (12) is formed; being **characterized in that** from the outside within the area of the largest radial cross-section at least the first supply channel (9) tangentially empties in the whirl chamber (50) or that next to the first and second fluid supply channel (31) a third fluid supply channel (31) is envisaged, which empties into the whirl chamber and at least one, either the first (9) or third (31) fluid supply channel tangentially terminates in the whirl chamber.

2. Method for the operation of a hydromassage nozzle according to Claim 1 being **characterized in that** the whirl chamber (5) is supplied via the first fluid supply channel (9) or a third fluid supply channel (10) with a pressurized liquid medium and by the secondary supply channel (10) aerated from the outside and supplied with a liquid and/or gaseous medium and the liquid medium within the whirl chamber (5) the flow takes a course radially tangentially from the outside to the inner center thus, relatively to the tangential orifice of the first or third supply channel (9, 31) generating in the area of centrally inside located whirl chamber discharge opening (25) a negative pressure zone and consequently an annular gap (12) within a fluid medium passed radially divergent into the inner space of the tub.

3. Method according to Claim 2 being **characterized in that** the supply to the first and second fluid supply channel (9, 31) being with a control medium (35) differentiated so that in once only the first supply channel (9) is served with fluid and subsequently only the third supply channel (31) is served with fluid, consequently generated in the discharge orifice (25) fluid is produced in an axial direction and alternatively fluid in a diverging direction.

4. Hydromassage nozzle according to Claim 1, **characterized in that** the wall or fixture (7, 3) of whirl chamber discharge opening (25) provides downstream the most narrow discharge cross-section with a tapering, radially increasing configuration (13).

5. Hydromassage nozzle according to Claim 4 **characterized in that** the whirl chamber discharge opening (25) being formed on a device (3) fixed to the confining wall.

6. Hydromassage nozzle according to one of the Claims 1 or 4 or 5 **characterized in that** the second of the supply channels (10) can be served by a liquid and/or gaseous medium.

7. Hydromassage nozzle according to one of the Claims 1 or 4 to 6 **characterized in that** the inner space of the whirl chamber (5) provides means (28,36) with which the direction of the flowing through medium can be influenced.

8. Hydromassage nozzle according to one of the Claims 1 or 4 to 7 being **characterized in that** the inner space of the whirl chamber (5) on its radial level (AE) or its axial level (AE) can by the means (28, 36) being divided into a first partial area and a second partial area.

9. Hydromassage nozzle according to one of the Claims 1 or 4 to 6 being **characterized in that** between the first partial area I of the whirl chamber and the second partial area II of the whirl chamber (5) at least of fluid passage opening (30) is envisaged.

10. Hydromassage nozzle especially in concurrence with one of the Claims 1 or 4 to 9 being **characterized in that** the fluid mass dispensed from the whirl chamber discharge opening (25) can be changed into an diverging and essentially axially directed orientation.

11. Hydromassage nozzle according to the Claims 1 or 4 to 10 being **characterized in that** between the area of the hydromassage nozzle respectively its fluid supply lines and the second, with gaseous medium served fluid supply line (10) envisaged is a flow channel into the inside of which the second fluid supply channel (10) empties and which preferably, with the aid of a controlled valve (16) can optionally be set alternatively to an open closed state, and thus discharge a certain proportion of the liquid medium.

## Revendications

1. Buse d'hydromassage (1) qui présente un espace interne formant une chambre à tourbillon (5) dans laquelle débouchent plusieurs, cependant au moins un premier et un second canal d'alimentation de fluide (9, 10) venant de l'extérieur, la chambre à tourbillon (5) étant réalisée entre deux parois de délimitation sensiblement opposées (6, 7) et une paroi de délimitation (8) circulaire en forme de rond vers l'extérieur pour finir en spirale, l'une des parois latérales de délimitation (7) présentant en son centre une ouverture de sortie de chambre à tourbillon (25) et le second canal d'alimentation de fluide (10) débouchant à proximité de l'ouverture de sortie de chambre à tourbillon (25) par une ouverture centrale de sortie (11) et une fente annulaire libre (12) étant réalisée entre les parois de pourtour (27) du second canal d'alimentation (10) et la délimitation radiale (40) définissant l'ouverture de sortie de chambre à tourbillon (25), **caractérisée en ce qu'**au moins le premier canal d'alimentation de fluide (9) débouche dans la chambre à tourbillon (5) tangentiellement depuis l'extérieur dans la zone de la section transversale la plus grande **en ce qu'**en plus du premier et du second canal d'alimentation de fluide (9, 10), il est prévu un troisième canal d'alimentation de fluide (31) qui débouche dans la chambre à tourbillon, **en ce qu'**au moins l'un des canaux d'alimentation de fluide, le premier (9) ou le troisième (31) débouche tangentiellement dans la chambre à tourbillon (5).

2. Procédé pour la manipulation d'une buse d'hydromassage, selon la revendication 1, **caractérisé en ce qu'**on alimente la chambre à tourbillon (5) par le premier canal d'alimentation de fluide (9) ou par le troisième canal d'alimentation de fluide (31) depuis l'extérieur d'un agent liquide sous pression et qu'on ventile le second canal d'alimentation de fluide (10) depuis l'extérieur et qu'on l'alimente d'un gaz liquide et/ou gazeux et que le fluide à l'intérieur de la chambre à tourbillon (5) suit le courant d'une direction extérieure radiale et tangentielle vers l'intérieur et le centre et qu'on génère par rapport à l'embouchure tangentielle du premier ou du troisième canal d'alimentation de fluide (9, 31) à proximité de l'ouverture de sortie de chambre à tourbillon (25) disposée à l'intérieur au centre, une zone négative de pression et par conséquent l'agent liquide délivrable à la fente annulaire (12) dans un espace intérieur de baignore peut être délivré de manière divergente radialement vers l'extérieur.

3. Procédé selon la revendication 2, caraotérisé en ce qu'on varie l'alimentation du premier et du troisième canal d'alimentation de fluide (9, 31) à l'aide d'un moyen de réglage (35) de sorte que, en alternance seulement, le premier canal d'alimentation de fluide (9) est alimenté en fluide et/ou seulement le troisième canal d'alimentation de fluide (31) est alimenté en fluide et, par conséquent, le fluide est délivré par l'ouverture de sortie de chambre à tourbillon (25) une seule fois avec une orientation axiale et le fluide est délivré une fois avec une orientation divergente.

4. Buse d'hydromassage selon la revendication 1, **caractérisée en ce que** la paroi ou dispositif (7, 3) présentant l'ouverture de sortie de chambre à tourbillon (25) présente, en aval de la section transversale la plus étroite de sortie, une forme conique (13) s'élargissant radialement.

5. Buse d'hydromassage selon la revendication 4, **caractérisée en ce que** l'ouverture des sortie de chambre à tourbillon (25) est ménagée sur un dispositif (3) pouvant être fixé à la paroi de délimitation (7).

6. Buse d'hydromassage selon l'une des revendications 1 ou 4 ou 5, **caractérisée en ce que** le second canal d'alimentation (10) peut être alimenté avec un agent liquide et/ou gazeux.

7. Buse d'hydromassage selon l'une des revendications 1 ou bien 4 à 6, **caractérisée en ce que** l'espace intérieur de la chambre à tourbillon (5) présente des fluides (28, 36) qui peuvent influencer la direction du fluide traversant la chambre à tourbillon.

8. Buse d'hydromassage selon l'une des revendications 1 ou bien 4 à 7, **caractérisée en ce que** l'espace intérieur de la chambre à tourbillon (5) est divisé sur son plan raidal (RE) ou sur son plan axial (AE) par des fluides prévus (28, 36) en une première zone partielle I et une seconde zone partielle II.

9. Buse d'hydromassage selon l'une des revendications 1 ou bien 4 à 8, **caractérisée en ce qu'**il est prévu entre la première zone partielle I de la chambre à tourbillon et la seconde zone partielle II de la chambre à tourbillon (5) au moins une ouverture de passage de fluide (30).

10. Buse d'hydromassage en particulier selon l'une des revendications 1 ou bien 4 à 9, **caractérisée en ce que** la quantité de fluide délivrable par l'ouverture de sortie de chambre à tourbillon (25) peut varier entre une orientation divergente et une orientation sensiblement axiale.

11. Buse d'hydromassage selon l'une des revendications 1 ou bien 4 à 10, **caractérisée en ce qu'**il est prévu entre la zone de la buse d'hydromassage, zone pouvant être alimentée par un agent liquide, respectivement entre sa conduite d'alimentation de fluide et la seconde conduite d'alimentation de fluide (10) pouvant être alimentée agent gazeux, un canal d'alimentation (16), lequel canal d'alimentation (16) débouche dans l'expace inérieur du second canal d'alimentation (10), canal d'alimentation par lequel peut être introduite une quantité partielle d'agent liquide de préférence à l'aide d'une valve de réglage (V) pouvant être commandée dans une position d'ouverture et dans une position de fermeture.
